# EUROPÄISCHE PATENTSCHRIFT

(11) **EP 4 014 283 B1**
(45) Veröffentlichungstag und Bekanntmachung des Hinweises auf die Patenterteilung: **17.06.2026**
(21) Anmeldenummer: 20760758.1
(22) Anmeldetag: 27.07.2020
(51) Int. Cl.: H01R 13/629, H01R 13/6463, H01R 13/6585

(54) **HYBRIDSTECKVERBINDER**
HYBRID PLUG-IN CONNECTOR
CONNECTEUR ENFICHABLE HYBRIDE

(30) Priorität: 14.08.2019 DE 102019121872
(43) Veröffentlichungstag der Anmeldung: 22.06.2022
(73) Patentinhaber: HARTING Electric Stiftung & Co. KG, 32339 Espelkamp (DE)
(72) Erfinder: CORDING, Christian, 32339 Espelkamp (DE)
(74) Vertreter: Eisenführ Speiser
(86) Internationale Anmeldenummer: PCT/DE2020/100669
(87) Internationale Veröffentlichungsnummer: WO 2021/027991

(56) Entgegenhaltungen:
- EP-A1- 3 104 469
- US-A1- 2018 261 960
- US-B1- 9 705 248
- US-B2- 8 715 016

## Beschreibung

Die Erfindung geht aus von einem Hybridsteckverbinder nach der Gattung des unabhängigen Anspruchs 1.

Derartige Hybridsteckverbinder werden benötigt, um insbesondere bei industriellem Einsatz sowohl elektronische Daten oder Signale als auch elektrische Energie mittels zumindest einer mehradrigen Leitung auf einen Gegensteckverbinder, insbesondere einer Buchse einer Leiterplatine zu übertragen.

Insbesondere behandelt die Erfindung einen Hybridsteckverbinder mit einer sogenannten Push-Pull Verriegelung. Derartige Verriegelungen sind dem Stand der Technik in vielfältigen Varianten bekannt und sorgen für ein einfaches Aufstecken des Steckverbinders auf einen Gegensteckverbinder bei gleichzeitiger Sicherung vor ungewünschtem Lösen der Steckverbindung. Ein Lösen der Steckverbindung kann üblicherweise nur durch eine Zugbewegung an einer dem Steckverbinder zugeordneten Verriegelungshülse erfolgen. Dabei werden dann sowohl die Verriegelung gelöst, als auch die Steckverbindung getrennt.

### Stand der Technik

Im Rahmen der fortschreitenden Digitalisierung der Industrie ist die Gewährleistung immer höherer Datenübertragungsraten notwendig, um die mit der Automatisierung und Digitalisierung einhergehende, stetig ansteigende Anzahl von Aktoren und Sensoren miteinander und mit entsprechenden Steuerungsknotenpunkten und/ oder Steuergeräten zu verbinden. Grade für eine Überwachung der Prozesse in nahezu Echtzeit werden hohe Kanalkapazitäten benötigt. Datenübertragungsleistungen werden, insbesondere bei BUS-Systemen wie beispielsweise PROFIBUS, CAN oder Ethernet, kategorisiert. Dabei beschreibt eine aktuell sehr verbreitete Klassifizierung Cat-3 (Kategorie 3) beispielsweise eine mögliche Datenübertragungsrate von bis zu zehn Megabit pro Sekunde (10 Mbit/s). Für aktuelle Anwendungen, nicht nur in der Informationstechnik, sondern auch in der Industrie, reicht diese Datenübertragungsrate jedoch selten aus. Die Datenübertragungsrate von Cat-5 (Kategorie 5) bewegt sich im Bereich ein Gigabit pro Sekunde (1GBit/s) und erfüllt die aktuellen Bedürfnisse prinzipiell.

Die DE 20 2015 105 928 U1 zeigt einen Hybridsteckverbinder, der in der Lage ist, die Übertragung sowohl von elektrischen Signalen, bzw. elektronischen Daten, als auch elektrischer Energie auf ein entsprechend passendes Modul zeitgleich zu ermöglichen. Somit kann eine mehradrige Leitung multifunktional eingesetzt werden und sowohl platzsparend als auch kosteneffektiv realisiert werden.

Nachteilig an der offengelegten Lösung ist allerdings, dass durch die Kombination aus Datenleitungen und Leistungsübertragung und die damit einhergehende elektromagnetische Störung keine hohe Datenübertragungsrate erreicht werden kann, es sei denn, es wird eine zunehmend kostenintensive Abschirmvorrichtung integriert.

Weiterhin begünstigt der dargestellte, runde Aufbau des Hybridsteckverbinders eine Unsicherheit bei einem Steckvorgang. Denn obwohl eine gemäß Poka-Yoke-Prinzip basierte Ausformung der Steckverbindung erwähnt ist, muss ein Benutzer zumindest durch Sichtprüfung die vorgesehene Steckposition prüfen.

Darüber hinaus behandelt die Offenlegung zur Verriegelung des entsprechenden Hybridsteckverbinders mit seinem Gegenstecker eine Schraubverbindung. Diese Verriegelung ist grundsätzlich einfach und bietet einen sicheren Halt, benötigt aber insbesondere zur Montage einen nicht unerheblichen Bauraum und ist zeitaufwendig.

Die US 8,715,016 B2 eröffnet einen elektrischen Verbinder umfassend ein Verbindergehäuse mit mindestens einem Kontakthohlraum und einer Austauschöffnung. Ein Stromkontakt wird von dem Verbindergehäuse innerhalb des Kontakthohlraums gehalten. Der Stromkontakt ist so konfiguriert, dass er elektrischen Strom leitet. Ein austauschbares Signalmodul ist trennbar an dem Verbindergehäuse angebracht, so dass mindestens ein Teil des Signalmoduls innerhalb der Austauschöffnung des Verbindergehäuses gehalten wird. Das Signalmodul umfasst einen Isolierkörper, der einen Signalkontakt hält, der so konfiguriert ist, dass er elektrische Datensignale leitet.

Das Deutsche Patent- und Markenamt hat in der Prioritätsanmeldung zu vorliegender Anmeldung den folgenden Stand der Technik recherchiert: US 2011/0294342 A1, DE 298 04 728 U1, DE 298 04 728 U1, JP 2006-66352 A, US 2014/0162488 A1, DE 10 2007 031 504 A1, DE 10 2014 110 466 A1, US 8,894,448 B2, DE 10 2010 011 370 B3, DE 10 2015 109 311 B4 und US 9,106,025 B2.

### Aufgabenstellung

Die Aufgabe der Erfindung besteht darin, eine einfache, platzsparende und kosteneffektive Option zur Übertragung von elektronischen Daten und elektrischer Leistung zu ermöglichen, wobei eine den aktuellen Standards angepasst Datenübertragung gemäß industrieller Kategorisierung ermöglicht wird, bei zeitgleich höchstmöglicher Montagesicherheit, insbesondere bezüglich dem Steckvorgang als Solchem.

Die Aufgabe wird durch den Gegenstand des unabhängigen Anspruchs gelöst.

Vorteilhafte Ausgestaltungen der Erfindung sind in den Unteransprüchen angegeben.

### Offenbarung der Erfindung

Der erfindungsgemäße Hybridsteckverbinder ist zum Verbinden von elektrisch leitenden Kontakten mit einem Gegensteckverbinder, insbesondere einer Buchse vorgesehen. Der Hybridsteckverbinder nimmt wenigstens zwei Energiekontakte zur Übertragung elektrischer Energie und vier Datenkontaktpaare zur Übertragung elektrischer Signale und/oder elektronischer Daten in einem Gehäuse auf. Dabei ist das Gehäuse grundsätzlich rechteckig ausgeformt ist und umfasst einen grundsätzlich rechteckigen Isolierkörper zur Fixierung der Kontakte. Weiterhin ist der Hybridsteckverbinder mit zumindest einem Schirmelement zur wenigstens teilweisen Abschirmung der durch die Datenkontaktpaare erfolgende Signal- und/ oder Datenübertragung von möglichen elektromagnetischen Störungen versehen. Das Schirmelement ist derart ausgeformt, dass die Abschirmung eines Datenkabels zunächst im Hybridsteckverbinder und im verbundenen Zustand des Hybridsteckverbinders mit dem Gegensteckverbinder zumindest weitestgehend aufrecht erhalten bleibt. Hierbei sind die vier Datenkontaktpaare in dem Isolierkörper räumlich getrennt von den Energiekontakten angeordnet. Der Isolierkörper weist zudem einen Versatz in axialer Richtung zwischen den Datenkontaktpaaren und den Energiekontakten auf, sodass bei einem Steckvorgang eine eindeutige Positionierung des Hybridsteckverbinders an seinem Gegensteckverbinder erfolgt. Weiterhin weist der grundsätzlich rechteckige Isolierkörper zwischen den Datenkontaktpaaren ein räumliches Trennelement auf, wobei das Trennelement während des Steckvorgangs eine führende Funktion einnimmt. Durch die zusätzliche räumliche Trennung der Datenkontakte wird bei einem Einsatz von Stiftkontakten unter andrem sichergestellt, dass die Datenkontakte bei einem Steckvorgang keine Beschädigung erfahren. Ein räumliches Trennelement wird in diesem Fall also primär zur verbesserten Führung des Hybridsteckverbinders und insbesondere der Datenkontaktpaare während eines Steckvorgangs eingesetzt. Dazu empfiehlt es sich, dass räumliche Trennelement zumindest der Länge der Stiftkontakte anzupassen. Idealerweise wird die Länge des Trennelements der Länge des Isolierkörpers im Bereich der Datenkontaktpaare angepasst. Damit ist gemeint, dass das Trennelement mit dem Bereich des Isolierkörpers, welcher die Datenkotaktpaare aufnimmt, zumindest ansatzweise bündig abschließt. Das Trennelement ist als ein weiteres Schirmelement ausgeführt, welches die Abschirmung der Datenkontaktpaare von der Umgebung um eine Abschirmung je eines Datenkontaktpaares gegenüber den jeweils verbleibenden Datenkontaktpaaren erweitert. Damit ist gemeint, dass die Datenkontaktpaare nicht nur von den Energiekontakten und der Umgebung abgeschirmt werden, sondern auch von allen angrenzenden Datenkontaktpaaren. Anders gesagt, wird durch die Ausbildung des Trennelements als weiteres Schirmelement sichergestellt, dass alle Datenkontaktpaare einzeln abgeschirmt werden. Der Begriff elektrische Signale meint insbesondere einfache binäre oder analoge Werte, welche direkt zugeordnet und gedeutet werden. Der Begriff elektronische Daten meint insbesondere komplexe Informationen, welche durch elektronische Logikbausteine und/oder Steuerelemente ausgewertet/ gedeutet/ interpretiert und ggf. weiterverarbeitet werden. Der Begriff Gegensteckverbinder meint insbesondere umgekehrt geformte Passteile, in die sich der Hybridsteckverbinder räumlich fügen lässt. Die Anschlussbuchse eines Steuergeräts dient als ein Beispiel eines beschriebenen Gegensteckverbinders.

In einer geschickten Ausführung der Erfindung wird ein Hybridsteckverbinder mittels eines Verriegelungsmittels lösbar mit einem Gegensteckverbinder verbunden, wobei das Verschlussmittel eine Außenhülse aufweist, welche bei axial ausgerichtetem Druck wenigstens ein Verriegelungselement betätigt und durch axial ausgerichteten Zug der Außenhülse das Verriegelungselement entsperrt, sodass der Hybridsteckverbinder in der gleichen Bewegung von seinem Gegensteckverbinder getrennt werden kann. Diese Verriegelungsmittel sind im Stand der Technik häufig als "Push-Pull Verriegelungen" betitelt. Push-Pull Verriegelungen bieten den Vorteil der einfachen Verriegelung bei ebenso einfacher Lösbarkeit.

In einer bevorzugten Ausführungsform wird entlang zumindest zweier gegenüberliegenden Seiten einer rechteckig ausgeführten Außenhülse innerhalb besagter Außenhülse zumindest je eine Rastnase ausgeformt. Am Gehäuse oder dem Isolierkörper des Hybridsteckverbinders wird eine weiter Rastnase angeformt. Die Rastnase der Außenhülse gleitet bei einem Aufstecken auf einen Gegensteckverbinder über zumindest ein am Gegensteckverbinder angeformtes Rückhalteelement. Das Rückhalteelement des Gegensteckverbinders wird beim Aufstecken des Hybridsteckverbinders auf den Gegensteckverbinder mit der Rastnase des Isolierkörpers in Eingriff gebracht. Durch entgegen der Aufsteckrichtung ausgerichteten Zug an der Außenhülse des Hybridsteckverbinders wird die Rastnase des Isolierkörpers von der Rastnase der Außenhülse flexibel ausgehoben und von dem Rückhalteelement des Gegensteckverbinders gelöst. Dadurch lässt sich der Hybridsteckverbinder problemlos vom Gegensteckverbinder entfernen.

Eine besonders bevorzugte Ausführungsform sieht vor, dass eine Kontaktaufnahme der Datenkontaktpaare des Isolierkörpers in Verbindung mit dem Schirmelement der Datenkontaktpaare bei geeignetem Kabel eine Datenübertragungsrate im Bereich größergleich 1GBit/s zulässt.

Damit wird der Normstandard Cat-5 erreicht und ermöglicht zeitgemäße Datenübertragungsraten bei gleichzeitiger Versorgung eines angeschlossenen Moduls mit elektrischer Leistung.

Die Datenkontaktpaare werden dabei bei einer Frontalansicht auf das Steckgesicht in einem Abstandsbereich zwischen 2 mm und 4 mm voneinander entfernt angeordnet. Insbesondere wird ein Abstand von 2,2 mm bis 3,0 mm bevorzugt. In einer beanspruchten Ausführung befinden sich die Datenkontaktpaare um 2,4mm in x-axialem Abstand voneinander beabstandet. In besagter Ausführung werden die Datenkotaktpaare um 2,8 mm in y-axialem Abstand angeordnet. Grundsätzlich ist ein Vertauschen der axialen Abstände denkbar.

In einer Ausführungsform ist das Trennelement bezüglich dessen Geometrie durch zwei Plättchen beschrieben, welche entlang zweier sich lotrecht kreuzenden Ebenen angeordnet sind. Üblicherweise werden derartige Trennelemente als Schirmkreuz bezeichnet. Dabei sind in einer einfallsreichen Ausführungsform nicht einfach zwei ebene Plättchen sich kreuzend ausgebildet. Vielmehr weisen die Plättchen besondere Konturen auf. Diese Konturen können als Nuten, Federn, Keile, Senken, Versteifungen oder weiteren vorteilhaften Ausformungen ausgeprägt sein.

Eine zukunftsorientierte Ausführungsform sieht vor, dass die Datenkontaktpaare innerhalb Isolierkörpers derart angeordnet sind, dass in Verbindung mit den Schirmelementen und bei einem Einsatz eines geeigneten Kabels eine Datenübertragungsrate im Bereich größer gleich 10 Gbit/s erreicht wird. Diese Datenübertragungsrate entspricht der Kategorie Cat-6 und ermöglicht eine Nutzung des Hybridsteckverbinders für mehrere Jahre, durch die bereits über die aktuellen Bedürfnisse der Industrie hinausgehende Leistungsfähigkeit.

Eine clevere Ausführungsform empfiehlt, das Schirmelement im Isolierkörper kabelseitig über zumindest zwei flexibel nachgiebig ausgeführte Kontaktelemente auszuführen, welche mit der Schirmung eines Kabels in Kontakt bringbar sind. Damit ist primär die Herstellung des Kontakts zwischen dem flexibel nachgiebig ausgeführten Kontaktelement des Schirmelements mit einem Schirmgeflecht eines eingesetzten Datenkabels gemeint. Ebenso kann jedoch eine Crimphülse gemeint sein, welche das Schirmgeflecht des eingesetzten Datenkabels an der Isolierung des Datenkabels sichert.

Eine besonders findige Ausführungsform sieht vor, dass das Schirmelement jeweils eine flexibel nachgiebig ausgeführte Kontaktfläche innerhalb des Isolierkörpers aufweist, welche bevorzugt zwischen zwei Kontakten eines Datenkontaktpaares angeordnet ist. Durch diese Ausführungsform wird gewährleistet, dass zumindest vier Kontaktflächen dafür sorgen, dass die Abschirmung der Datenkontaktpaare gegenüber ihrer Umgebung sichergestellt und an den Gegensteckverbinder fortgesetzt wird. In einer Ausführungsform ragt ein Federstahlelement derart aus dem Isolierkörper heraus, dass bei einem Steckvorgang ein Schirmelement des Gegensteckers an bestenfalls allen Kontaktflächen des Schirmelements Kontakt herstellen kann.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines erfindungsgemäßen Hybridsteckverbinders;
- Fig. 2: eine Frontansicht auf das Steckgesicht eines erfindungsgemäßen Hybridsteckverbinders;
- Fig. 3: eine Detailansicht des Steckgesichts eines erfindungsgemäßen Hybridsteckverbinders mit besonderem Augenmerk auf die Kontaktflächen des Schirmelements;
- Fig. 4: ein Längsschnitt eines erfindungsgemäßen Hybridsteckverbinders im gesteckten Zustand mit einem Gegensteckverbinder;
- Fig. 5: ein Längsschnitt eines erfindungsgemäßen Hybridsteckverbinders mit besonderem Augenmerk auf die Kontaktflächen des Schirmelements in gestecktem Zustand.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Richtungsangaben wie "links", "rechts", "oben" und "unten" sind mit Bezug auf die jeweilige Figur zu verstehen und können in den einzelnen Darstellungen gegenüber dem dargestellten Objekt variieren.

Die Figuren weisen Bezugszeichen auf, welche zusätzlich mit einem " ' " als Anhang gekennzeichnet sind. Hierdurch wird verdeutlicht, dass es sich prinzipiell um in der Bezugszeichenliste erwähnte Elemente handelt, welche andersartig ausgeformt sein können, als die Elemente ohne Bezugszeichenanhang, oder sich von den unterschiedlich nummerierten Elementen in Form und/oder Funktion unterscheiden können.

Die Figur 1 zeigt einen erfindungsgemäßen Hybridsteckverbinder 1 gemäß Anspruch 1 in einer dreidimensionalen Darstellungsart. Der Hybridsteckverbinder 1 ist mit insgesamt 10 Kontakten 2 versehen. Dabei unterscheiden sich die Kontakte 2 zum Teil in Ihren Funktionen. Zunächst lässt sich erkennen, dass die Energiekontakte 4 abseits der Datenkontakte 5 angeordnet sind. Der Isolierkörper 7 weist einen gut erkennbaren Versatz 9 auf. In dem dargestellten Ausführungsbeispiel ragen die Datenkontakte 5 gegenüber den Energiekontakten 4 deutlich hervor. Weiterhin lässt sich ein als "Push-Pull-Verriegelung" im Stand der Technik bekanntes Verschlussmittel 10 erkennen. Die Außenhülse 11 ist dabei verschiebbar um den Isolierkörper 7 angeordnet. Weiterhin lässt sich ein Trennelement 13 erkennen, welches eine räumliche Trennung der paarweise angeordneten Datenkontakte 5 erreicht. Zusätzlich sorgt dieses Trennelement 13 neben der räumlichen Trennung für eine sichere Führung der Datenkontakte 5 des Hybridsteckverbinders 1 während eines Steckvorgangs. In der Fig. 1 lassen sich darüber hinaus an dem Isolierkörper 7, insbesondere an dem Versatz 9 weitere Elemente erkennen, welche zunächst die Führung des Hybridsteckverbinder 1 während eines Steckvorgangs mit einem Gegensteckverbinder 3 vereinfachen. Weiterhin wird durch diese Ausformungen ein unsachgemäßes Stecken des Hybridsteckverbinders 1, beispielsweise in ungeeignete Gegensteckverbinder, unterbunden.

Die Figur 2 zeigt eine zweidimensionale Darstellung des Steckgesichts des in Figur 1 gezeigten Hybridsteckverbinders 1. Neben den bereits erwähnten Elementen werden ein paar Punkte deutlicher. Zunächst lässt sich die Positionierung der Kontakte 2 besser nachvollziehen. Hierbei wird deutlich, dass die Energiekontakte 4 entlang einer vertikal durch die Darstellung verlaufenen Graden angeordnet sind. Die Datenkontakte 5 sind paarweise angeordnet, um in sinnvoller Weise Datenkabeln mit verdrillten Aderpaaren, sogenannten "Twisted-Pair-Kabeln", zugeordnet werden zu können.

Zwischen den entsprechenden paarigen Datenkontakten 5 lässt sich erkennen, dass im Isolierkörper 7 Nuten, bzw. Aussparungen vorgesehen sind, welche als Kontaktfläche genutzte Fortsätze des Schirmelements 8 in Richtung der Datenkontakte 5 durchragen lassen. Der in der Figur 1 deutlich gewordene Versatz 9 lässt hier ein zuvor erwähntes, angeformtes Element erkennen, welches die Stecksicherheit weitergehend sichern soll. Der Vorsprung wird in eine entsprechend ausgeformte Stufe im Isolierkörper 7 des Gegensteckverbinders 3 eingreifen.

Um die gewünschte Datenübertragungsrate von größer gleich 1 Gigabit/Sekunde zu erreichen und dennoch einen möglichst geringen Bauraum zu nutzen, wird neben der Abschirmung durch das Schirmelement 8 auch die Beabstandung der Datenkontakte 5 angepasst. Die Datenkontaktpaare 5 werden in einem Abstandsbereich zwischen 2 mm und 4 mm voneinander entfernt angeordnet. Die bevorzugte Ausführung weist dabei entlang einer Horizontalen einen Abstand a, a' der Datenkontakte 5 innerhalb eines Datenkontaktpaares von 1,3 mm auf. Zwischen den Datenkontaktpaaren wird ein Abstand b von 2,4 mm erreicht. Entlang einer Vertikalen werden hier Abstände der Datenkontakte 5 innerhalb eines Datenkontaktpaares zueinander von 1,4 mm eingenommen. Die Datenkontaktpaare zueinander werden entlang einer vertikalen Achse mit 2,8 mm beabstandet.

Diese Maße ermöglichen es, einen Hybridsteckverbinder 1 gemäß DIN EN 61076-3-106 anzubieten, welcher dennoch sowohl Daten als auch Leistung übertragen kann. Dabei sind Datenübertragungsraten entsprechend der Kategorie 5 möglich. Durch die Ausführung des Trennelements 13 als zusätzliches abschirmendes Element, also als ein sogenanntes Schirmkreuz, kann Kategorie 6 erreicht werden. Darüber hinaus sind die Energiekontakte 4 dazu ausgelegt, Strom bis 10 A bei 24 V Gleichstrom zu übertragen. Angedeutet erkennbar sind die Verriegelungselemente 11 des mittels Push-Pull-Prinzip verriegelnden Hybridsteckverbinders 1.

Die räumliche Anordnung der Kontakte 2 und insbesondere die Anordnung des Schirmelements 8 bzw. dessen Kontaktflächen wird in der Figur 3 verdeutlicht. Auch die Ausformung des Isolierkörpers 7 mit dessen Versatz 9 zwischen den Datenkontakten 5 und den Energiekontakten 4 wird noch einmal deutlich. Zusätzlich werden auch weitere Ausgestaltungselemente des Isolierkörpers 7 offenbar. Sämtliche sichtbare geometrische Formen dienen der Stecksicherheit und sollen dafür sorgen, dass ein Steckvorgang einfacher und sicherer ausgeführt wird. Das dargestellte Trennelement 13 kann als Schirmkreuz ausgeführt sein. Die Dimensionierung des als Schirmkreuz ausführbaren Trennelements 13 ist auch als durchgehendes Element zwischen dem Schirmelement 8 denkbar und könnte eingesetzt werden, um weiter verbesserte Datenübertragungsraten zu erreichen. Deutlicher als in den vorhergegangenen Figuren 1 und 2 lassen sich hier die Verrieglungselemente 12 des Verschlussmittels 10 erkennen.

Die Figur 4 zeigt den Längsschnitt eines erfindungsgemäßen Hybridsteckverbinders 1 im gesteckten Zustand mit einem Gegensteckverbinder 3. Dabei sind die Kontakte 2 im Hybridsteckverbinder 1 ausgeführt als Stiftkontakte. Im Gegensteckverbinder 3 werden kongruente Buchsenkontakte 2' eingesetzt. Der Isolierkörper 7 ragt mit seinem Versatz 8 in den Gegenstecker 3 hinein. Das Schirmelement 8 des Hybridsteckverbinders 1 wird entlang der beschriebenen Kontaktflächen mit dem Schirmelement 8' des Gegensteckverbinders 3 in Kontakt gebracht. Die weiterzuführende Abschirmung wird durch ein nicht dargestelltes Datenkabel vorgenommen. Die Abschirmung in Datenkabeln erfolgt zumeist durch Geflechte aus Metall, jedoch wird häufig auch metallische Folie verwendet, um eine bessere Abschirmung zu erreichen. Diese Abschirmung kann alsdann von dem Schirmübertragungselement 8.1 vom Hybridsteckverbinder 1 übernommen und fortgeführt werden. Anders formuliert wird die Abschirmung gegen EMS von einem Kabel innerhalb des Hybridsteckverbinders 1 fortgesetzt und seinerseits auf einen Gegensteckverbinder 3 übertragen. Um eine darüber hinaus verbesserte Datenübertragungsrate zu erreichen, kann das Trennelement 13 als zusätzliches Schirmelement ausgeführt werden und eine Abschirmung zwischen den Datenkontakten 5, bzw. den Datenkontaktpaaren zu errichten. Dieses Schirmkreuz greift dann in das ebenfalls als Schirmelement ausgeführte Trennelement 13' im Gegensteckverbinder 3 ein.

Details der Kontaktherstellung durch die Schirmelemente 8 und 8', sowie der Eingriff des Isolierkörpers 7 mit dessen Versatz 9 in den Isolierkörper 7' des Gegensteckverbinders 3 gehen aus dem in Fig. 5 dargestellten Querschnitt eines erfindungsgemäßen Hybridsteckverbinders 1 hervor. Dabei wird besonders gut ersichtlich, dass die Ausführung des Schirmelements 8 Laschen vorsieht, welche flexibel ausgeformt über den Isolierkörper 7 hinaus in den Bereich der Datenkontakte 5 ragt. Dadurch wird sichergestellt, dass das Schirmelement 8' eines Gegensteckverbinders 3 eine sichere Verbindung mit dem Schirmelement 8 des Hybridsteckverbinders 1 aufbauen kann, sobald ein Steckvorgang erfolgt ist.

### Bezugszeichenliste

- 1: Hybridsteckverbinder
- 2, 2': Kontakt
- 3: Gegensteckverbinder
- 4, 4': Energiekontakt
- 5, 5': Datenkontakt
- 6, 6': Gehäuse
- 7, 7': Isolierkörper
- 8, 8': Schirmelement
- 8.1: Schirmübertragungselement
- 9: Versatz
- 10: Verschlussmittel
- 11: Verriegelungselement
- 12, 12': Außenhülse
- 13: Trennelement
- a, a': Vertikaler Abstand von Kontakten innerhalb eines Datenkontaktpaares
- b: Vertikaler Abstand zwischen Datenkontaktpaaren
- c, c': Horizontaler Abstand von Kontakten innerhalb eines Datenkontaktpaares
- d: Horizontaler Abstand zwischen Datenkontaktpaaren

## Patentansprüche

1. Hybridsteckverbinder (1) zum Verbinden von elektrisch leitenden Kontakten (2) mit einem Gegensteckverbinder (3), wobei der Hybridsteckverbinder (1) wenigstens zwei Energiekontakte (4) zur Übertragung elektrischer Energie und vier Datenkontaktpaare (5) zur Übertragung elektrischer Signale und/oder elektronischer Daten in einem Gehäuse (6) aufweist, welches grundsätzlich rechteckig ausgeformt ist und einen grundsätzlich rechteckigen Isolierkörper (7) zur Fixierung der Kontakte (2) umfasst, mit zumindest einem Schirmelement (8) zur wenigstens teilweisen Abschirmung der durch die Datenkontaktpaare (5) erfolgende Signal- und/ oder Datenübertragung von möglichen elektromagnetischen Störungen versehen ist, wobei das Schirmelement (8) derart ausgeformt ist, dass die Abschirmung eines Datenkabels zunächst im Hybridsteckverbinder (1) und im verbundenen Zustand des Hybridsteckverbinders (1) mit dem Gegensteckverbinder (3) zumindest weitestgehend aufrecht erhalten bleibt, wobei die vier Datenkontaktpaare (5) in dem Isolierkörper (7) räumlich getrennt von den Energiekontakten (4) angeordnet sind,
**dadurch gekennzeichnet, dass**
der Isolierkörper (7) einen Versatz (9) in axialer Richtung zur Längsachse (I) des Hybridsteckverbinders (1) zwischen den Datenkontaktpaaren (5) und den Energiekontakten (4) aufweist, sodass bei einem Steckvorgang eine eindeutige Positionierung des Hybridsteckverbinders (1) an seinem Gegensteckverbinder (3) erfolgt, dass
der Isolierkörper (7) zwischen den Datenkontaktpaaren (5) ein räumliches Trennelement (13) aufweist, dass
das Trennelement (13) während des Steckvorgangs eine führende Funktion einnimmt und dass das Trennelement (13) als ein weiteres Schirmelement ausgeführt ist, welches die Abschirmung der Datenkontaktpaare (5) von der Umgebung um eine Abschirmung je eines Datenkontaktpaares (5) gegenüber den jeweils verbleibenden Datenkontaktpaaren (5) erweitert.

2. Hybridsteckverbinder (1) nach Anspruch 1
**dadurch gekennzeichnet, dass** der Hybridsteckverbinder (1) mittels eines Verriegelungsmittels lösbar mit einem Gegensteckverbinder (3) verbindbar ist, wobei das Verriegelungsmittel eine Außenhülse aufweist, welche bei axial ausgerichtetem Druck in Längsrichtung des Hybridsteckverbinders (1) wenigstens zwei Verriegelungselemente miteinander in Eingriff bringt und durch axial ausgerichteten Zug der Außenhülse in Längsrichtung die wenigstens zwei Verriegelungselemente entsperrt, sodass der Hybridsteckverbinder (1) in der gleichen Bewegung von seinem Gegensteckverbinder (3) trennbar ist.

3. Hybridsteckverbinder (1) nach zumindest einem der vorstehenden Ansprüche **dadurch gekennzeichnet, dass** die Datenkontaktpaare (5) innerhalb Isolierkörpers (7) derart angeordnet sind, dass in Verbindung mit dem Schirmelement (8) und bei einem Einsatz eines geeigneten Kabels eine Datenübertragungsrate im Bereich größer gleich 1 GBit/s erreichbar ist.

4. Hybridsteckverbinder (1) nach Anspruch 1 **dadurch gekennzeichnet, dass** das Trennelement (13) bezüglich dessen Geometrie durch zwei Plättchen beschrieben ist, welche entlang zweier sich lotrecht kreuzenden Ebenen angeordnet sind.

5. Hybridsteckverbinder (1) nach Anspruch 1 **dadurch gekennzeichnet, dass** die Datenkontaktpaare (5) innerhalb Isolierkörpers (7) derart angeordnet sind, dass in Verbindung mit den Schirmelementen (8) und bei einem Einsatz eines geeigneten Kabels eine Datenübertragungsrate im Bereich größer gleich 10 GBit/s erreichbar ist.

6. Hybridsteckverbinder (1) nach zumindest einem der vorhergehenden Ansprüche, **dadurch gekennzeichnet, dass** das Schirmelement (8) im Isolierkörper (7) kabelseitig über zumindest zwei flexibel nachgiebig ausgeführte Übertragungselemente (8.1) verfügt, welche mit der Schirmung eines Kabels in Kontakt bringbar sind.

7. Hybridsteckverbinder (1) nach zumindest einem der vorhergehenden Ansprüche, **dadurch gekennzeichnet, dass** das Schirmelement (8) jeweils eine flexibel nachgiebig ausgeführte Kontaktfläche innerhalb des Isolierkörpers (7) aufweist, welche grundsätzlich zwischen zwei Kontakten (2) eines Datenkontaktpaares (5) angeordnet ist.

## Claims

1. A hybrid plug-in connector (1) for connecting electrically conductive contacts (2) to a mating plug-in connector (3),
wherein the hybrid plug-in connector (1) has at least two energy contacts (4) for transmitting electrical energy and four data contact pairs (5) for transmitting electrical signals and/or electronic data in a housing (6), which is of basically rectangular shape and comprises a basically rectangular insulating body (7) for fixing the contacts (2), having at least one shielding element (8) for at least partially shielding the signal and/or data transmission taking place through the data contact pairs (5) from possible electromagnetic interference, wherein the shielding element (8) is formed in such a way that the shielding of a data cable is at least largely maintained initially in the hybrid plug-in connector (1) and in a state in which the hybrid plug-in connector (1) is connected to the mating plug-in connector (3), wherein the four data contact pairs (5) are arranged in the insulating body (7) in a manner spatially separated from the energy contacts (4),
**characterized in that**
the insulating body (7) has an offset (9) in axial direction with respect to the longitudinal axis (I) of the hybrid plug-in connector (1) between the data contact pairs (5) and the energy contacts (4), so that the hybrid plug-in connector (1) is uniquely positioned on its mating plug-in connector (3) during a plug-in process,
the insulating body (7) has a spatial separating element (13) between the data contact pairs (5),
the separating element (13) assumes a guiding function during the plug-in process and
the separating element (13) is embodied as a further shielding element, which extends the shielding of the data contact pairs (5) from the environment by shielding in each case one data contact pair (5) from the respectively remaining data contact pairs (5).

2. The hybrid plug-in connector (1) according to claim 1,
**characterized in that** the hybrid plug-in connector (1) can be releasably connected to a mating plug-in connector (3) by a locking means, wherein the locking means has an outer sleeve which, when axially oriented pressure is applied in the longitudinal direction of the hybrid plug-in connector (1) brings at least two locking elements into engagement with one another and, due to the outer sleeve being pulled in an axially oriented manner in the longitudinal direction, unlocks the at least two locking elements, so that the hybrid plug-in connector (1) can be separated from its mating plug-in connector (3) in the same movement.

3. The hybrid plug-in connector (1) according to at least one of the preceding claims,
**characterized in that** the data contact pairs (5) are arranged within the insulating body (7) in such a way that, in conjunction with the shielding element (8) and given use of a suitable cable, a data transmission rate in a range of greater than or equal to 1 Gbit/s can be achieved.

4. The hybrid plug-in connector (1) according to claim 1,
**characterized in that** the separating element (13), with respect to its geometry, is described by two plates which are arranged along two perpendicularly intersecting planes.

5. The hybrid plug-in connector (1) according to claim 1,
**characterized in that** the data contact pairs (5) are arranged within the insulating body (7) in such a way that, in conjunction with the shielding elements (8) and given use of a suitable cable, a data transmission rate in a range of greater than or equal to 10 Gbit/s can be achieved.

6. The hybrid plug-in connector (1) according to at least one of the preceding claims,
**characterized in that** the shielding element (8) in the insulating body (7) has, on the cable side, at least two transmission elements (8.1) which are embodied in a flexibly yielding manner and can be brought into contact with the shielding of a cable.

7. The hybrid plug-in connector (1) according to at least one of the preceding claims,
**characterized in that** the shielding element (8) respectively has a contact area within the insulating body (7), which is embodied in a flexibly yielding manner and is basically arranged between two contacts (2) of a data contact pair (5).

## Revendications

1. Connecteur enfichable hybride (1) destiné à connecter des contacts électriquement conducteurs (2) à un contre-connecteur enfichable (3), dans lequel le connecteur enfichable hybride (1) présente au moins deux contacts d'énergie (4) pour le transfert d'énergie électrique et quatre paires de contacts de données (5) pour le transfert de signaux électriques et/ou de données électroniques dans un boîtier (6) qui est en principe de forme rectangulaire et comprend un corps isolant (7) de forme en principe rectangulaire pour la fixation des contacts (2), avec au moins un élément de blindage (8) pour la protection au moins partielle du transfert de signaux et/ou de données effectué par les paires de contacts de données (5) d'éventuelles perturbations électromagnétiques, dans lequel l'élément de blindage (8) est conçu de telle manière que la protection d'un câble de données reste au moins dans la mesure du possible maintenue d'abord dans le connecteur enfichable hybride (1) et dans l'état connecté du connecteur enfichable hybride (1) au contre-connecteur enfichable (3), dans lequel les quatre paires de contacts de données (5) sont disposées dans le corps isolant (7) de manière séparée spatialement des contacts d'énergie (4),
**caractérisé en ce que** le corps isolant (7) présente un décalage (9) dans la direction axiale par rapport à l'axe longitudinal (I) du connecteur enfichable hybride (1) entre les paires de contacts de données (5) et les contacts d'énergie (4), si bien qu'un positionnement clair du connecteur enfichable hybride (1) sur son contre-connecteur enfichable (3) est effectué lors d'un processus d'enfichage, que le corps isolant (7) présente un élément de séparation spatiale (13) entre les paires de contacts de données (5), que l'élément de séparation (13) assume une fonction de guidage pendant le processus d'enfichage et que l'élément de séparation (13) est réalisé comme un autre élément de blindage, qui étend la protection des paires de contacts de données (5) de l'environnement d'une protection de chaque paire de contacts de données (5) par rapport aux paires de contacts de données (5) restantes respectivement.

2. Connecteur enfichable hybride (1) selon la revendication 1,
**caractérisé en ce que** le connecteur enfichable hybride (1) peut être relié de manière amovible à un contre-connecteur enfichable (3) au moyen d'un moyen de verrouillage, dans lequel le moyen de verrouillage présente une douille extérieure qui, en cas de pression orientée axialement dans le sens longitudinal du connecteur enfichable hybride (1), amène en prise au moins deux éléments de verrouillage l'un avec l'autre et débloque les au moins deux éléments de verrouillage par traction orientée axialement de la douille extérieure dans le sens longitudinal, si bien que le connecteur enfichable hybride (1) peut être séparé de son contre-connecteur enfichable (3) dans le même mouvement.

3. Connecteur enfichable hybride (1) selon au moins l'une quelconque des revendications précédentes, **caractérisé en ce que** les paires de contacts de données (5) sont disposées à l'intérieur du corps isolant (7) de telle manière qu'en lien avec l'élément de blindage (8) et en cas d'utilisation d'un câble approprié, un débit de transfert de données dans la plage supérieure ou égale à 1 Gbit/s peut être atteint.

4. Connecteur enfichable hybride (1) selon la revendication 1, **caractérisé en ce que** l'élément de séparation (13) est décrit par rapport à sa géométrie par deux plaquettes, qui sont disposées le long de deux plans se croisant perpendiculairement.

5. Connecteur enfichable hybride (1) selon la revendication 1, **caractérisé en ce que** les paires de contacts de données (5) sont disposées à l'intérieur du corps isolant (7) de telle manière qu'en lien avec les éléments de blindage (8) et en cas d'utilisation d'un câble approprié, un débit de transfert de données dans la plage supérieure ou égale à 10 Gbit/s peut être atteint.

6. Connecteur enfichable hybride (1) selon au moins l'une quelconque des revendications précédentes, **caractérisé en ce que** l'élément de blindage (8) dans le corps isolant (7) dispose côté câble d'au moins deux éléments de transfert (8.1) réalisés de manière flexible et souple, qui peuvent être amenés en contact avec le blindage d'un câble.

7. Connecteur enfichable hybride (1) selon au moins l'une quelconque des revendications précédentes, **caractérisé en ce que** l'élément de blindage (8) présente respectivement une surface de contact flexible et souple à l'intérieur du corps isolant (7), qui est disposée en principe entre deux contacts (2) d'une paire de contacts de données (5).
